# EUROPÄISCHE PATENTANMELDUNG

(11) **EP 0 221 482 A1**
(43) Veröffentlichungstag der Anmeldung: **13.05.1987**
(21) Anmeldenummer: 86114860.9
(22) Anmeldetag: 26.10.1986
(51) Int. Cl.: H01R 43/28, B65G 15/14, B21F 23/00

(54) **Verfahren zum Transport von Kabeln und Transportvorrichtung zur Durchführung des Verfahrens**

(30) Priorität: 28.10.1985 DE 3538268
(71) Anmelder: Jürgenhake, Bernhard, Dr.-Ing., D-59597 Erwitte (DE)
(72) Erfinder: Jürgenhake, Bernhard, Dr.-Ing., D-59597 Erwitte (DE)

(57) **Zusammenfassung**

Die Erfindung betrifft eine Transportvorrichtung für Kabel, die es gestattet, in Farbe, Durchmesser etc. unterschiedliche Kabel nacheinander und häufig abwechselnd zu einer einzigen Abschneidstation zu fördern. Die Vereinzelung der Kabel erfolgt durch eine vor einem Riemenantrieb angeordnete Aufnahmevorrichtung, weiche die einzelnen Kabelenden aufnimmt. In diese Aufnahmevorrichtung werden die Kabel einzeln und in einer regelbaren Reihenfolge in dem aus zwei Endlosriemen bestehenden Förderband eingebracht.

Bei einem Wechsel eines Kabels wird das Kabelende von den beiden Endlosriemen in eine Ausgangslage zurücktransportiert und der obere Endlosriemen angehoben. Die revolverkopfartige Aufnahmevorrichtung wird verdreht, so daß das gewünschte Kabelende in einen Anfangsbereich zwischen den oberen und unteren Endlosriemen gelangt. Dann wird der obere Endlosriemen wieder abgesenkt.

## Beschreibung

In der Massenherstellung, wie z. B. bei der Herstellung vcw Fahrzeugen oder Haushaltsgeräten, werden immer mehr vorgefertigte sogenannte konfektionierte Kabelsätze, an deren Enden Kupplungselemente, wie z. B. Steckkontakte, angeschlagen sind, verwendet. Beim Konfektionieren der Kabel werden diese abgelängt, beidseitig abisoliert und mit elektrischen Kupplungselementen, wie z. B. Steckkontakten, versehen. Dabei besteht oft der Wunsch, mehrere Kabel von unterschiedlicher Farbe und/oder unterschiedlichem Durchmesser an mindestens einem Ende elektrisch miteinander zu verbinden. Dieses Konfektionieren erfolgt maschinell durch sogenannte Konfektionierungsautomaten. Dabei werden die in Rollen angelieferten Kabel mit unterschiedlichem Durchmesser oder unterschiedlicher Farbe mittels einer Transportvorrichtung einer für alle Kabel gemeinsamen Ablängvorrichtung zugeführt.

Bei einer bekannten Transportvorrichtung werden die Endabschnitte der Kabelrollen von einer plattenförmigen Aufnahmevorrichtung erfaßt. Hierbei liegen die einzelnen Kabel in einer Ebene nebeneinander. Dieser plattenförmigen AufnahmeVorrichtung nachgeschaltet ist der Rollen- oder Riemen- . antrieb, dessen obere Rolle oder dessen oberer Riemen abheb- und absenkbar ist. Diesem Kabelantrieb nachgeschaltet ist eine weitere plattenförmige Aufnahmevorrichtung zur Aufnahme der Kabelendabschnitte. Diese Aufnahmevorrichtung ist mit der ersten Aufnahmevorrichtung starr gekoppelt. Dieser zweiten Aufnahmevorrichtung nachgeordnet ist die Ablängvorrichtung. Beim Transport eines Kabelendabschnittes durch den Rollen- oder Riemenantrieb wird der Kabelendabschnitt so weit durch die beiden Aufnahmevorrichtungen gezogen bzw. geschoben, bis er mit der gewünschten Länge die Ablängvorrichtung passiert hat. Dieser abgelängte Kabelabschnitt wird dann einer weiteren Transportvorrichtung zugeführt. Soll als nächstes ein anderes Kabel abgelängt werden, so wird die obere Rolle bzw. der obere Endlosriemen angehoben, und die beiden miteinander gekoppelten Aufnahmevorrichtungen werden quer zur Kabellängsachse in die Position verfahren, daß der als nächster abzulängende Kabelendabschnitt zwischen dem Riemen- oder Rollenantrieb zu liegen kommt. Danach wird die obere Rolle bzw. der obere Riemen abgesenkt, so daß das zu transportierende Kabel zwischen dem Rollen- oder Riemenantrieb eingeklemmt wird. Hiernach beginnt der zuvor beschriebene Transportvorgang.

Bei diesen bekannten Transportvorrichtungen ist von Nachteil, daß dem Kabelantrieb eine die Kabel vereinzelnde und verfahrbare Aufnahmevorrichtung vorgeschaltet und eine mit dieser gekoppelte weitere Aufnahmevorrichtung nachgeschaltet sein muß. Es sind zwei den Kabelantrieb zwischen sich einschließende Aufnahmevorrichtungen erforderlich, um die nebeneinander angeordneten Kabelendabschnitte zum Wechsel der abzulängenden Kabel quer durch den Kabelantrieb fahren zu können. Eine solche Transportvorrichtung weist eine große Masse und damit ein großes Trägheitsmoment auf. Dieses bedingt entweder hohe Antriebskräfte und damit leistungsstarke Kupplungen oder niedrige Taktzahlen. Da die neuen Konfektionierungsautomaten mit sehr hohen Taktzahlen von bis zu 10 000 pro Minute arbeiten, würden die bekannten Transportvorrichtungen der vorstehend geschilderten Art ein die Taktzahl deutlich herabsetzendes Schwachglied in der Bearbeitungskette bilden.

Aufgabe der Erfindung ist es, das Verfahren für den Transport unterschiedlicher Kabel zu einer einzigen Ablängstation zu verbessern. Die Erfindung bezieht sich daher auf ein Verfahren zum vereinzelten, nacheinandergeschalteten und in der Reihenfolge wählbaren Transport der. Endabschnitte mehrerer Kabelgebinde in axialer Richtung der Kabelendabschnitte zu einer Ablängvorrichtung, wobei der Transport durch ein Endlosriemenpaar oder mindestens ein Rollenpaar und die Zuführung des zum Transport zur Ablängvorrichtung vorgesehenen Endabschnittes eines Kabels in den Rollen-oder Riemenantrieb durch eine verfahrbare Aufnahmevorrichtung erfolgt, in die die Kabel im Abstand zueinander und auf der anderen Seite herausragend eingefädelt sind, und die eines der herausragenden Enden zwischen dem kurzzeitig auseinandergefahrenen Rollen- oder Riemenantrieb bewegt.

Die Erfindung ist dadurch gekennzeichnet, daß nach erfolgtem Ablängen und bei einem vorgesehenen Wechsel eines im folgenden Arbeitsgang abzulängenden Kabels das Ende des Kabels, von dem zuvor ein Abschnitt abgelängt worden ist, bis in den Anfangsbereich des Endlosriemenpaars oder den Wirkbereich des Rollenpaars zurücktransportiert wird. Dadurch ist es möglich, mit nur einer im Aufbau kleinen und kompakten, die Kabel vereinzelnden Aufnahmevorrichtung auszukommen. Das bedeutet eine kleine Masse und somit ein kleines Trägheitsmoment.

Weiterhin ist es von Vorteil, wenn die sich nicht in Transportlage befindlichen Kabelendabschnitte der einzelnen Kabelgebinde in der Aufnahmevorrichtung festgespannt sind und der sich in Transportlage befindliche Kabelendabschnitt in der Aufnahmevorrichtung kurz vor der Freigabe durch das Auseinanderfahren des Rollen- oder Riemenantriebs in der Aufnahmevorrichtung festgespannt und kurz nach dem Erfassen durch das Zusammenfahren wieder gelöst wird. Damit ist sichergestellt, daß sich weder die in Bereitschaft gehaltenen Kabelendabschnitte noch das sich in Transportlage befindliche Kabel ungewollt in Axialrichtung verschieben. Diese Sicherung erfolgt dadurch, daß als Transportmittel ein Riemenantrieb verwendet wird, dessen Endlosriemen eine weichelastische äußere Beschichtung aufweist, wobei deren Elastizität so groß gewählt ist, daß der Verstellweg des oberen Endlosriemens vor dem ersten Berühren des Kabels bis zur Endstellung ausreicht, um die Spannvorrichtung des zu bearbeitenden Kabels zu lösen. Dabei kann das Abheben und Absenken der oberen Rolle oder des oberen Endlosriemens pneumatisch, hydraulisch oder mechanisch erfolgen.

Bei einer rein mechanisch arbeitenden Vorrichtung zum Abheben und Absenken der oberen Rolle bzw. des oberen Endlosriemens wird vorzugsweise eine Kurvenscheibe mit Stößel verwendet. Hierbei bietet sich eine andere oder zusätzliche Sicherung des Kabels in der Aufnahmevorrichtung während der abgehobenen oberen Rolle oder des abgehobenen oberen Endlosriemens an. Hierzu weist die Kurvenscheibe in einem Bereich beiderseits der Nullpunktlage keine Verstellwirkung für die obere Rolle oder den oberen Endlosriemen auf. Beim Durchfahren eines neutralen Bereichs beiderseits des Nullpunktes betätigt eine zweite mit der ersten gekoppelte Kurvenscheibe die in der Aufnahmevorrichtung angeordnete Spannvorrichtung des zu bearbeitenden Kabels.

Bei einer weiteren Ausgestaltung der Erfindung ist die Aufnahmevorrichtung in der Art eines Revolverkopfes ausgeführt. Dieses hat den Vorteil, daß beim Verstellen der Aufnahmevorrichtung, um ein anderes Kabelende in die Transportvorrichtung zu bringen, eine geringere Antriebskraft aufzubringen ist als bei einer die gleiche Anzahl von Kabel aufnehmenden Aufnahmevorrichtung, die plattenförmig ausgeführt ist. Diese nach Art eines Revolverkopfes ausgebildete Aufnahmevorrichtung ist als Hohlwelle ausgeführt, die mit ihrer Wandung bis in den keilförmigen Zuführungsschlitz der Kabeltransportvorrichtung hineinreicht. Vorteil dieser Ausgestaltung ist, daß zwischen der Aufnahmevorrichtung und der Transportvorrichtung nur ein kleiner Zwischenraum verbleibt, in dem das Kabel nicht geführt ist.

Die Spannvorrichtungen der einzelnen Kabelabschnitte sind als federbelastete Kipphebel ausgebildet und im Inneren der Hohlwelle angeordnet. Dadurch baut die Aufnahmevorrichtung sehr kompakt und weist, da sie drehend weitergeschaltet wird, kein hohes Trägheitsmoment auf.

Die Zeichnung veranschaulicht zwei Ausführungsbeispiele der Erfindung, und zwar zeigen
Figur 1 die Transportvorrichtung während ,es Transpcrtvorganges des Kabels in seiner Längsrichtung,
Figur 2 die Transportvorrichtung während des Wechselns des zu transportierenden Kabels,
Figur 3 eine Ansicht aus Richtung der Rotationsachse auf den als Revolverkopf ausgebildeten Kabelwechslers und
Figur 4 eine Prinzipdarstellung des die obere Rolle oder den oberen Endlosriemen sowie die Spannvorrichtung der Aufnahmevorrichtung betätigenden Exzenter.

Das Kabel 1 wird von dem aus dem oberen Endlosriemen 2 und dem unteren Endlosriemen 3 bestehenden Riemenantrieb in Richtung der Kabellängsachse X zu der Ablängstation 4 transportiert. Vor dem Riemenantrieb 2, 3 ist ein Kabelwechsler angeordnet, der im wesentlichen aus der als Revolverkopf ausgebildeten Aufnahmevorrichtung 5 besteht. Dieser Revolverkopf ist in dem Lager 6 gelagert und um die Achse Y verdrehbar. Die Aufnahmevorrichtung ist als Hohlwelle ausgeführt. In der Wandung dieser Hohlwelle sind, gleichmäßig auf dem Umfang verteilt, eine große Anzahl von Bohrungen 7 eingebracht, in die die einzelnen Kabel 1, 1 a - 1 h eingefädelt sind. Im Inneren der als Hohlwelle ausgebildeten Aufnahmevorrichtung 5 sind zu jeder der die Kabel 1 - 1 h aufnehmenden Bohrungen 7 Spannvorrichtungen angeordnet, die als federbelastete Hebel 8 ausgeführt sind. Die Federn 9 drücken den Hebel 8 mit seiner aufgerauhten Kopffläche 10 gegen das Kabel 1 a - 1 h. Dadurch wird verhindert, daß diese Kabel sich innerhalb der Aufnahmevorrichtung 5 verschieben können.

Soll das zu bearbeitende Kabel gewechselt werden, d. h. anstelle des Kabels 1 eines der Kabel 1 a - 1 h in die Antriebsvorrichtung 2, 3 gebracht werden, so wird das Kabel 1 zunächst in die in Figur 2 dargestellte Position zurücktransportiert, dann der obere Riemenantrieb 2 durch den pneumatisch oder hydraulisch betätigten Kolben 11 angehoben, wie es ebenfalls in Figur 2 dargestellt ist. Dann wird die Aufnahmevorrichtung 5 um die Achse Y so verdreht, daß das gewünschte Kabel 1 a - 1 h sich in der Position befindet, in der das Kabel 1 in der Figur 2 dargestellt ist. Danach wird durch Betätigung des Kolbens 11 der Endlosriemen 2 wieder herabgefahren, so daß er das nunmehr oberhalb des Endlosriemens 3 befindliche Kabel zwischen den beiden Endlosriemen 2 und 3 einspannt. Durch Betätigung des Riemenantriebs wird das abzulängende Kabd in Richtung auf die Ablängstation 4 transportiert.

Gleichzeitig mit dem Anheben des oberen Endlosriemens 2 wird der Betätigungsarm 12 mit angehoben, wodurch der Spannhebel 8 von der Feder 9 mit seiner aufgerauhten Fläche 10 gegen das Kabel 1 gepreßt wird. Ist ein anderes Kabel in die Transportlage gebracht worden, so wird der diesem Kabel zugeordnete Hebel 8 von dem Betätigungsarm 12 gegen die Kraft der Feder 9 verschwenkt, so daß er das Kabel zum Transport in Axialrichtung freigibt.

Bei einer anderen Ausführungsform wird der obere Endlosriemen 2 mechanisch über eine Kurvenscheibe 13 angehoben bzw. abgesenkt. Diese Kurvenscheibe 13 weist in dem Winkelbereich α eine zu seiner Drehachse konzentrische Kurve auf, so daß der Stößel 14, der mit der Antriebstange 15 des oberen Endlosriemens 2 gekoppelt ist, keinen Hubweg zurücklegt. In den sich anschließenden Winkelbereichen wird der Stößel 14 bei Drehantrieb der Kurvenscheibe 13 gehoben bzw. gesenkt. Während der Stößel 14 durch den Bereich α gleitet, gleitet der weitere Stößel 16 durch den Bereich β der Kurvenscheibe 15. In diesem Bereiche wird der Stößel 16 verstellt. Dieser Stößel 16 ist mit den Hebeln 8 derart gekoppelt, daß er nur beim Durchlaufen des Wi-nkelbereichesß die Hebel 8 gegen die Kraft der Feder 9 verschwenkt und das Kabel 1 freigibt. Dadurch ist sichergestellt, daß der obere Endlosriemen erst dann abgehoben wird, wenn der Spannhebel 8 das Kabel 1 festgespannt hat und ein Entspannen durch Verschwenken des Hebels 8 erst dann erfolgt, wenn das Kabel 1 zwischen den Endlosriemen 2 und 3 eingespannt ist.

## Patentansprüche

1. Verfahren zum vereinzelten, nacheinandergeschalteten und in der Reihenfolge wählbaren Transport der Endabschnitte mehrerer Kabelgebinde in axialer Richtung der Kabelendabschnitte zu einer Ablängvorrichtung, wobei der Transport durch ein Endlosriemenpaar oder mindestens ein Rollenpaar und die Zuführung des zum Transport zur Ablängvorrichtung vorgesehenen Endabschnittes eines Kabels in den Rollen- oder Riemenantrieb durch eine verfahrbare Aufnahmevorrichtung erfolgt, in die die Kabel im Abstand zueinander und auf der anderen Seite herausragend eingefädelt sind, und die eines der herausragenden Kabelenden zwischen dem kurzzeitig auseinandergefahrenen Rollen- oder Riemenantrieb bewegt, dadurch gekennzeichnet, daß nach erfolgtem Ablängen und bei einem vorgesehenen Wechsel eines im folgenden Arbeitsgang abzulängenden Kabels (1 a bis h) das Ende des Kabels (1), von dem zuvor ein Abschnitt abgelängt worden ist, bis in den Anfangsbereich des Endlosriemenpaars (2, 3) oder den Wirkbereich des Rollenpaars zurücktransportiert wird.

2. Verfahren nach Anspruch 1, dadurch gekennzeichnet, daß die sich nicht in Transportlage befindlichen Kabelendabschnitte (1 a bis h) der einzelnen Kabelgebinde in der Aufnahmevorrichtung (5) festgespannt sind und der sich in Transportlage befindliche Kabelendabschnitt (1) kurz vor der Freigabe durch das Auseinanderfahren des Rollen-oder Riemenantriebs (2, 3) in der Aufnahmevorrichtung (8) festgespannt und kurz nach dem Erfassen durch das Zusammenfahren wieder gelöst wird.

3. Transportvorrichtung zur Durchführung des Verfahrens nach Anspruch 1, dadurch gekennzeichnet, daß die obere Rolle loder der obere Endlosriemen (2) des Rollen- oder Riemenantriebs durch einen hydraulischen oder pneumatisch angetriebenen Kolben (11) angehoben oder abgesenkt wird.

4. Transportvorrichtung zur Durchführung des Verfahrens nach Anspruch 1, dadurch gekennzeichnet, daß die obere Rolle bzw. der obere Endlosriemen (2) des Rollen- oder Riemenantriebs durch eine Kurvenscheibe (13) angehoben oder abgesenkt wird.

5. Transportvorrichtung nach Anspruch 4, dadurch gekennzeichnet, daß die Kurvenscheibe (13) in einem Bereich (α) beiderseits der Nullpunktlage keine Verstellwirkung für die obere Rolle oder den oberen Endlosriemen (2) aufweist.

6. Transportvorrichtung nach Anspruch 5, dadurch gekennzeichnet, daß eine mit der ersten Kurvenscheibe (13) gekoppelte zweite Kurvenscheibe (15) beim Durchfahren des Winkelbereichs (α) der ersten Kurvenscheibe (13) die in der Aufnahmevorrichtung (5) angeordnete Spannvorrichtung (8) des zu bearbeitenden Kabels (1) betätigt.

7. Transportvorrichtung nach Anspruch 3 oder 4, dadurch gekennzeichnet, daß als Transportmittel ein Riemenantrieb verwendet wird, dessen Endlosriemen (2, 3) eine weichelastische äußere Beschichtung aufweist. ,

8. Transportvorrichtung nach Anspruch 7, dadurch gekennzeichnet, daß die Elastizität der Endlosriemen (2, 3) so groß gewählt ist, daß der Verstellweg des oberen Endlosriemens (2) vom ersten Berühren des Kabels (1) bis zur Endstellung ausreicht, um die Spannvorrichtung (8) des zu bearbeitenden Kabels (1) zu lösen.

9. Transportvorrichtung nach einem der vorstehenden Ansprüche, dadurch gekennzeichnet, daß die Aufnahmevorrichtung (5) in der Art eines Revolverkopfes ausgeführt ist.

10. Transportvorrichtung nach Anspruch 9; dadurch gekennzeichnet, daß die nach Art eines Revolverkopfes ausgebildete Aufnahmevorrichtung (5) als Hohlwelle ausgeführt ist.

11. Transportvorrichtung nach Anspruch 10, dadurch gekennzeichnet, daß die Hdiwelle mit ihrer Wandung bis in den keilförmigen Zuführungsschlitz der Transportvorrichtung hineinreicht.

12. Transportvorrichtung nach Anspruch 10, dadurch gekennzeichnet, daß die Spannvorrichtungen (8) für die Kabelendabschnitte im Inneren der Hohlwelle (5) angeordnet sind.

13. Transportvorrichtung nach Anspruch 12, dadurch gekennzeichnet, daß die Spannvorrichtungen als federbelastete Kipphebel (8) ausgebildet sind.

14. Transportvorrichtung nach Anspruch 6 und 13, dadurch gekennzeichnet, daß die Kipphebel (8) unter Zwischenschaltung eines weiteren Hebelsystems von dem Exzenterantrieb (13, 15) für das Auseinander- und Zusammenfahren des Kabelantriebs betätigt werden.
